# FASCICULE DE BREVET EUROPEEN

(11) **EP 0 525 053 B1**
(45) Date de publication et mention de la délivrance du brevet: **29.09.1993**
(21) Numéro de dépôt: 91908168.7
(22) Date de dépôt: 10.04.1991
(51) Int. Cl.: C10B 31/10

(54) **DISPOSITIF DE PREPARATION ET D'ENFOURNEMENT D'UN PAIN DE CHARBON**
VORRICHTUNG ZUR HERSTELLUNG UND EINFÜHRUNG VON EINEM KOHLEKUCHEN
DEVICE FOR THE PREPARATION AND CHARGING OF A COAL CAKE

(30) Priorité: 13.04.1990 FR 9004854
(43) Date de publication de la demande: 03.02.1993
(73) Titulaire: CHARBONNAGES DE FRANCE, 92507 Rueil-Malmaison Cédex (FR)
(72) Inventeur: MELY, André, F-57430 Sarralbe (FR); CRAUSER, Louis, F-57320 Bouzonville (FR)
(74) Mandataire: Rinuy, Santarelli
(86) Numéro de dépôt international: FR9100295
(87) Numéro de publication internationale: WO9116405

(56) Documents cités:
- FR-A- 2 339 664

## Description

La présente invention concerne un dispositif pour préparer, dans un caisson de pilonnage, un pain de charbon à cokéfier et pour enfourner de manière simple ce pain.

Certains fours à cokéfier sont alimentés par des pains de charbon qui sont préparés par pilonnage dans des caissons situés à l'entrée du four. L'alimentation est réalisée par translation du pain à l'intérieur du four au moyen d'une pelle d'enfournement qui est constituée par la paroi de fond et la paroi arrière du caisson de pilonnage.

La présente invention est un perfectionnement à ce type de matériel permettant de prendre en compte les aléas de l'opération d'enfournement au cours de laquelle le pain s'effritant s'oppose souvent à une introduction simple de la pelle dans le four.

A cet effet, elle a donc pour objet un dispositif de préparation et d'enfournement d'un pain de charbon à cokéfier comprenant une installation de pilonnage située à l'entrée du four, un caisson de pilonnage sous l'installation de pilonnage, délimité par deux parois verticales latérales espacées l'une de l'autre d'une distance égale à la largeur de l'ouverture du four, par une paroi verticale avant escamotable disposée à l'extrémité du caisson la plus proche de l'ouverture du four, et par un ensemble mobile entre les deux parois verticales comprenant une semelle horizontale et une paroi verticale arrière formant ensemble pelle d'enfournement mobile entre une première position sous l'installation de pilonnage et une seconde position dans laquelle la semelle est logée à l'intérieur du four et la paroi arrière plaquée sur l'ouverture du four. Dans ce dispositif, selon l'invention, la paroi verticale arrière est portée par l'avant d'un chariot solidaire de manière détachable de l'arrière de la semelle et sous lequel cette semelle peut être retirée, tandis qu'il est prévu des moyens de retenue de la paroi verticale arrière dans la seconde position de la pelle, constituée par une traverse sensiblement horizontale de longueur au moins égale à l'écartement des parois latérales, articulée par l'une de ses extrémités autour d'un axe vertical sur l'extrémité avant d'une des parois latérales de manière à pouvoir pivoter entre une première position où elle s'étend à l'extérieur du volume balayé par le pain de charbon lors de son enfournement et une seconde position dans laquelle elle s'étend dans ce volume en appui sur les deux extrémités avant des parois latérales, derrière la paroi verticale arrière de la pelle d'enfournement dans sa seconde position, un vérin extensible en direction de cette paroi arrière étant porté par la partie médiane de la traverse.

Dans un mode de réalisation de l'invention, la paroi verticale arrière du caisson comporte un gousset de renforcement, s'étendant vers l'arrière perpendiculairement au plan de la paroi, reliée au chariot par une goupille sécable, et comportant une ouverture pour le rabattement de la traverse de sa première vers sa seconde position.

Par ailleurs, afin de prendre en compte les inclinaisons de la paroi arrière, en fin de course d'enfournement, et pour encaisser le mouvement de descente de cette paroi lors de l'extraction de la semelle inférieure, le vérin susdit est attelé à la traverse par le moyen d'une pièce d'articulation de manière à posséder deux degrés de liberté en oscillation autour de deux axes orthogonaux respectivement horizontal et vertical.

L'invention sera mieux comprise au cours de la description donnée ci-après à titre d'exemple d'un mode de réalisation de l'invention.

On se reportera aux dessins annexés dans lesquels:
- les figures 1 et 2 sont des schémas illustrant le dispositif de l'invention dans ses deux positions avant et après enfournement (l'une des parois latérale étant enlevée dans la figure 2),
- la figure 3 est une vue de détail du mécanisme de verrouillage mis en service lors du retrait de la semelle inférieure.

Sur les figures est représentée l'entrée 1 d'un four de cokéfaction devant laquelle il existe un poste de pilonnage 2 destinée à la confection d'un pain de charbon à enfourner.

De manière connue en soi, ce poste comporte un caisson 3 et des groupes de pilons 4 à l'aplomb de l'ouverture supérieure de ce caisson. Le caisson proprement dit est délimité par deux parois latérales 5 et 6 verticales distantes l'une de l'autre d'une cinquantaine de centimètres, par une paroi avant 7, par une paroi arrière 8, appelée bouclier arrière, et par une semelle inférieure 9.

Lorsque le pain de charbon est à constituer, les différentes parois sont attelées les unes aux autres pour former un caisson rigide dans lequel le charbon est tassé par les pilons 4. Ce tassement étant effectué, les pilons 4 sont maintenus en position haute et la porte avant 7 est retirée. On désolidarise les unes des autres les parois du caisson à l'exception de la semelle 9 et du bouclier arrière 8. On écarte légèrement de sa position l'une 6 des parois latérales pour la décoller du pain de charbon et en agissant sur la semelle 9, on pousse le pain à l'intérieur du four (figure 2). Le bouclier 8 est entraîné dans ce mouvement par une butée 10 située à l'arrière de la semelle 9. On procède ensuite au retrait de la semelle sous le pain de charbon qui est maintenu dans le four par le bouclier arrière 8 retenu à l'entrée du four lors du retrait de la semelle. Enfin, un câble 11 permet de tracter le bouclier vers sa position initiale.

Conformément à l'invention, le bouclier 8 comporte un chariot inférieur 12 dont les organes de roulement 13 reposent sur la semelle 9. Ce chariot porte à l'avant une articulation pour la paroi frontale 14 du bouclier 8. Cette paroi, revêtue à l'avant d'un matériau réfractaire, est équipée à l'arrière d'un gousset central 15 dont le bord inférieur 15a repose sur une butée ou goupille 16 qui peut se sectionner si l'effort que subit la paroi 14 est trop important lors de l'introduction du pain dans le four. Le gousset peut être broché sur le chariot par cette goupille. Le gousset 15 possède une ouverture 15b dont on expliquera le rôle ci-après.

A l'avant, c'est-à-dire au voisinage de l'entrée 1 du four, le caisson comporte un organe 20 de blocage du bouclier 8 en position de fin d'enfournement. Cet organe est constitué par une traverse 21, articulée par l'une de ses extrémités autour d'un axe vertical fixe 22 porté par l'extrémité frontale de la paroi latérale 6. Cette traverse peut donc pivoter horizontalement entre une position 21' (représentée en trait interrompu sur la figure 3) dans laquelle elle s'étend à l'extérieur du caisson par rapport à la paroi 6 et une position (représentée en traits pleins sur la figure 3) dans laquelle elle s'étend transversalement entre les deux parois 5, 6. Dans cette position, la traverse est en appui, par son extrémité opposée à son axe de pivotement sur l'extrémité frontale de la paroi 5. Le pivotement peut être commandé par un vérin rotatif non représenté associé à l'axe 22.

Cette traverse constitue le support, par sa partie médiane, d'un vérin 23 qui lui est sensiblement perpendiculaire. Le vérin 23 est attelé à la traverse au moyen d'une pièce d'accouplement dans laquelle le vérin peut osciller autour d'un axe vertical 24 et qui, elle-même peut osciller par rapport à la traverse autour d'un axe horizontal 25. Ainsi, le vérin 23 est orientable dans un cône ayant pour axe la perpendiculaire horizontale 26 à la traverse. Le vérin est maintenu le long de cet axe par des organes de rappel élastique 27 qui résistent à l'effet de la pesanteur sur le vérin. Ces organes élastiques peuvent être des ressorts ou des pièces en élastomère qui s'opposent à la rotation du vérin par rapport à la traverse autour des deux axes 24 et 25. La tige 23a du vérin 23 est extensible vers l'avant, c'est-à-dire vers l'entrée 1 du four, quand la traverse est dans sa position active 21 de la figure 3. Ce vérin est du type à verrouillage hydraulique, c'est-à-dire que la tige peut être immobilisée dans l'une quelconque de ses positions en isolant les chambres du vérin au moyen du distributeur d'alimentation.

En fin d'enfournement du pain, c'est-à-dire quand la pelle est logée dans le four, le bouclier arrière 8 se trouve dans la position de la figure 2 avec la fenêtre 15b à la hauteur de la traverse 21 escamotée vers l'extérieur.

On commande le pivotement de cette traverse autour de l'axe 22 pour que celle-ci, au travers de la fenêtre 15b vienne prendre appui sur l'autre paroi verticale. Le vérin 23 est alors situé dans l'axe général médian du caisson, c'est-à-dire dans l'axe du gousset 15. On notera à ce propos que l'ouverture 15b est bordée d'un plat 15c sur lequel l'extrémité de la tige 23a vient s'appliquer lorsqu'on met le vérin en pression. On coupe alors la pression en verrouillant hydrauliquement le vérin. Le bouclier 8 est alors empêché de reculer par la traverse et le vérin qui barrent toute possibilité de mouvement de retrait en prenant appui sur les parois 5 et 6. On peut donc à ce moment procéder au retrait de la semelle 9 sur laquelle les organes de roulement 13 rouleront. Il suffit enfin de réalimenter le vérin 23 dans le sens de la rétraction de sa tige et de faire pivoter la traverse 21 en sens inverse pour dégager le bouclier 8 et le ramener dans sa position initiale au moyen du câble 11 associé à un moyen de treuillage.

Les dispositions de l'invention procurent plusieurs avantages. D'abord la constitution du bouclier avec un gousset arrière renforce sa rigidité et diminue sensiblement ses déformations lors de l'enfournement. La provision d'une fenêtre 15b permet de placer l'organe de verrouillage 20 à un niveau relativement bas, ce qui est favorable au maintien correct du pain. En effet, le retrait de la pelle transmet par friction un effort à la base du pain qui tend à entraîner la paroi 14 également vers l'arrière sous un effort dont le maximum d'effet est situé à la base de cette paroi compte tenu du caractère friable du pain. Avant l'invention, le blocage du bouclier était réalisé à une altitude assez élevée, si bien que cet effort dû au retrait de la pelle tendait à faire basculer le bouclier autour du point d'application du blocage. Dans l'invention, ce point étant bas, le couple de basculement appliqué au bouclier pour un même effort engendré par le retrait de la pelle est beaucoup moindre et la cohésion de la tête du pain est préservée.

Par ailleurs, l'articulation du genre cardan entre le vérin 23 et la structure fixe qui le supporte, à savoir les parois latérales 5 et 6, autorise un mouvement du bouclier sans créer de contraintes transversales dans la tige de vérin. Ce mouvement du bouclier se produit en effet lorsque l'extrémité avant de la pelle passe sous le chariot 12 (ou au moins sous ses organes de roulement avant 13).

De plus, l'utilisation d'un tel vérin verrouillable dans n'importe quelle position de sortie de la tige, permet de prendre en compte la dispersion des positions du bouclier en fin d'enfournement car, selon que le pain s'effrite plus ou moins, la pénétration de la pelle dans le four est plus ou moins bien réalisée, et la position finale du bouclier 8 est plus ou moins à l'intérieur du four.

## Revendications

1. Dispositif de préparation et d'enfournement d'un pain de charbon à cokéfier comprenant une installation (4) de pilonnage située à l'entrée (1) du four, un caisson (2) de pilonnage sous l'installation de pilonnage, délimité par deux parois verticales (5, 6) latérales espacées l'une de l'autre d'une distance égale à la largeur de l'ouverture (1) du four, par une paroi verticale avant (7) escamotable disposée à l'extrémité du caisson la plus proche de l'ouverture du four, et par un ensemble mobile entre les deux parois verticales comprenant une semelle 9) horizontale et une paroi verticale arrière (8) formant ensemble une pelle d'enfournement mobile entre une première position sous l'installation de pilonnage (4) et une seconde position dans laquelle la pelle est logée à l'intérieur du four, caractérisé en ce que la paroi verticale arrière (8, 14) est portée par l'avant d'un chariot (12) solidaire de manière détachable de l'arrière de la semelle (9) et sous lequel cette semelle (9) peut être retirée, et en ce qu'il est prévu des moyens de retenue (20) de la paroi verticale arrière dans la seconde position de la pelle, constitués par une traverse (21) sensiblement horizontale, de longueur au moins égale à l'écartement des parois latérales (5, 6), articulée par l'une de ses extrémités autour d'un axe vertical (22) sur l'extrémité avant d'une (6) des parois latérales de manière à pouvoir pivoter entre une première position (21') où elle s'étend à l'extérieur du volume balayé par le pain de charbon lors de son enfournement et une seconde position (21) dans laquelle elle s'étend dans ce volume en appui sur les deux extrémités avant des parois latérales, derrière la paroi verticale arrière (14) de la pelle d'enfournement dans sa seconde position, un vérin (23) extensible en direction de cette paroi arrière étant porté par la partie médiane de la traverse (21).

2. Dispositif selon la revendication 1 caractérisé en ce que la paroi verticale arrière du caisson comporte un gousset (15) de renforcement s'étendant vers l'arrière perpendiculairement au plan de la paroi et reliée au chariot.

3. Dispositif selon la revendication 2, caractérisé en ce que le gousset (15) comporte une ouverture (15b) pour le rabattement de la traverse (21) de sa première vers sa deuxième position.

4. Dispositif selon l'une des revendications précédentes, caractérisé en ce que le vérin de verrouillage (23) de la paroi arrière dans sa position d'enfournement est attelé à la traverse (21) par le moyen d'une pièce d'articulation de sorte que le vérin (23) possède deux degrés de liberté en oscillation autour de deux axes orthogonaux respectivement horizontal (25) et vertical (24) qui lui sont perpendiculaires.

5. Dispositif selon la revendication 4 caractérisé en ce qu'il comprend un organe de rappel (27) élastique attelé entre la traverse (21) et le vérin pour maintenir ce dernier sensiblement dans un plan horizontal et perpendiculairement à la traverse (21) lorsqu'il n'est pas en fonction.

6. Dispositif selon l'une quelconque des revendications 2 à 5, caractérisé en ce que le gousset (15) est relié au chariot (12) par une goupille sécable (16).

## Patentansprüche

1. Vorrichtung zum Herstellen und Einführen von einem zu verkokenden Kohlekuchen, umfassend eine am Einlaß (1) des Ofens angeordnete Stampfeinrichtung (4), einen Stampfkasten (2) unterhalb der Stampfeinrichtung, der von zwei vertikalen Seitenwänden (5, 6), die einen der Breite der Öffnung (1) des Ofens entsprechenden Abstand voneinander haben, von einer vertikalen ausrückbaren Vorderwand (7) an dem der Öffnung des Ofens nächstgelegenen Ende des Stampfkastens und einer beweglichen Anordnung zwischen den beiden vertikalen Wänden mit einer horizontalen Sohle (9) und einer vertikalen Rückwand (8) begrenzt ist, die zusammen einen Einführschieber bilden, der zwischen einer ersten Stellung unterhalb der Stampfeinrichtung (4) und einer zweiten Stellung beweglich ist, in der sich der Schieber innerhalb des Ofens befindet, dadurch **gekennzeichnet,** daß die vertikale Rückwand (8, 14) am vorderen Ende eines Wagens (12) gehalten ist, der lösbar mit dem rückwärtigen Abschnitt der Sohle (9) verbunden ist und unter dem diese Sohle (9) zurückgezogen werden kann, und daß Rückhaltemittel (20) zum Zurückhalten der vertikalen Rückwand in der zweiten Stellung des Schiebers vorgesehen sind, bestehend aus einer im wesentlichen horizontalen Traverse (21), deren Länge mindestens gleich dem Abstand der Seitenwände (5, 6) ist und die mit einem ihrer Enden an dem Vorderende einer (6) der Seitenwände um eine vertikale Achse (22) schwenkbar so gelagert ist, daß sie zwischen einer ersten Stellung (21'), in der sie sich außerhalb des Volumens erstreckt, das von dem Kohlekuchen bei seinem Einführen durchfahren wird, und einer zweiten Stellung (21) verstellbar ist, in der sie sich in diesem Volumen unter Anlage an den beiden Vorderenden der Seitenwände hinter der vertikalen Rückwand (14) des Einführschiebers in dessen zweiter Position befindet, wobei ein in Richtung dieser Rückwand ausfahrbarer Arbeitszylinder (23) an dem Mittelabschnitt der Traverse (21) gehalten ist.

2. Vorrichtung nach Anspruch 1, dadurch **gekennzeichnet,** daß die vertikale Rückwand des Stampfkastens eine Verstärkungsstütze (15) umfaßt, die sich senkrecht zur Ebene der Wand nach rückwärts erstreckt und mit dem Wagen verbunden ist.

3. Vorrichtung nach Anspruch 2, dadurch **gekennzeichnet,** daß die Verstärkungsstütze (15) eine Öffnung (15b) für die Schwenkbewegung der Traverse (21) zwischen ihrer ersten Stellung und ihrer zweiten Stellung hat.

4. Vorrichtung nach einem der vorhergehenden Ansprüche, dadurch **gekennzeichnet,** daß der Zylinder (23) zum Verriegeln der Rückwand in ihrer Einführstellung an der Traverse (21) mittels eines Gelenkstückes so gelagert ist, daß der Zylinder (23) zwei Freiheitsgrade für eine Schwenkbewegung um zwei zueinander und zu ihm selbst senkrechte Achsen, nämlich eine horizontale Achse (25) und eine vertikale Achse (24) besitzt.

5. Vorrichtung nach Anspruch 4, dadurch **gekennzeichnet,** daß sie ein elastisches Rückstellorgan (27) besitzt, das zwischen der Traverse (21) und dem Zylinder angeordnet ist, um letzteren im wesentlichen in einer horizontalen Ebene und senkrecht zur Traverse (21) zu halten, wenn er nicht in Funktion ist.

6. Vorrichtung nach einem der Ansprüche 2 bis 5, dadurch **gekennzeichnet,** daß die Verstärkungsstütze (15) mit dem Wagen (12) über einen teilbaren Steckstift (16) verbunden ist.

## Claims

1. Apparatus for preparing a cake of coal and for loading it into a coking oven, the apparatus including a stamping installation (4) situated at the inlet (1) to the oven, a stamping box (2) beneath the stamping installation and delimited by two vertical side walls (5, 6) spaced apart from each other by a distance equal to the width of the opening (1) into the oven, by a retractable vertical front wall (7) disposed at the end of the box closest to the opening of the oven, and by an assembly mounted to move between the two vertical side walls and comprising a horizontal sole plate (9) and a vertical rear wall (8) together constituting a moving oven-loading shovel suitable for moving between a first position beneath the stamping installation (4) and a second position in which the shovel is received inside the oven, the apparatus being characterized in that the rear vertical wall (8, 14) is carried at the front of a carriage (12) which is detachably connected to the rear of the sole plate (9) and beneath which said sole plate (9) can be withdrawn, and in that it is provided with retaining means (20) for retaining the rear vertical wall in the second position of the shovel, the retaining means being constituted by a substantially horizontal cross-member (21) no shorter than the spacing between the side walls (5, 6), and hinged at one of its ends about a vertical axis (22) to the front end of one of the side walls (6) so as to be capable of pivoting between a first position (21') in which it extends outside the volume swept by the cake of coal while it is being loaded into the oven, and a second position (21) in which it extends across said volume, bearing against the front ends of both side walls and lying behind the rear vertical wall (14) of the loading shovel when in its second position, the midportion of said cross-member (21) carrying an actuator (23) extendable towards said rear wall.

2. Apparatus according to claim 1, characterized in that the rear vertical wall of the box includes a reinforcing gusset plate (15) extending rearwards perpendicularly to the plane of the wall and connected to the carriage.

3. Apparatus according to claim 2, characterized in that the gusset plate (15) includes an opening (15b) to enable the cross-member (21) to be moved back from its first position towards its second position.

4. Apparatus according to any preceding claim, characterized in that the actuator (23) for locking the rear wall in its ovenloading position is coupled to the cross-member (21) by means of a hinge piece such that the actuator (23) has two degrees of freedom to oscillate about two orthogonal axes that are respectively horizontal (25) and vertical (24) and that are perpendicular thereto.

5. Apparatus according to claim 4, characterized in that it includes a resilient return member (27) coupled between the cross-member (21) and the actuator to maintain the actuator while not in operation perpendicular to the cross-member (21) in a plane that is substantially horizontal.

6. Apparatus according to any one of claims 2 to 5, characterized in that the gusset plate (15) is connected to the carriage (12) by a shearable pin (16).
